# EUROPÄISCHE PATENTSCHRIFT

(11) **EP 0 162 266 B1**
(45) Veröffentlichungstag und Bekanntmachung des Hinweises auf die Patenterteilung: **19.10.1988**
(21) Anmeldenummer: 85104314.1
(22) Anmeldetag: 10.04.1985
(51) Int. Cl.: G05F 3/30

(54) **Schaltungsanordnung zur Erzeugung einer temperatur- und versorgungsspannungsunabhängigen Referenzspannung**
Circuit generating a reference voltage independent of temperature or supply voltage
Circuit générant une tension de référence indépendante de la température et de la tension d'alimentation

(30) Priorität: 19.04.1984 DE 3415010
(43) Veröffentlichungstag der Anmeldung: 27.11.1985
(73) Patentinhaber: SIEMENS AKTIENGESELLSCHAFT, 80333 München (DE)
(72) Erfinder: Draxelmayr, Dieter, Dipl.-Ing., A-9500 Villach (AT)

(56) Entgegenhaltungen:
- EP-A- 0 075 221
- US-A- 4 064 448
- US-A- 4 249 122
- US-A- 4 325 017
- IEEE JOURNAL OF SOLID-STATE CIRCUITS, Band SC-15, Nr. 6, Dezember 1980, Seiten 1033-1039, IEEE, New York, US; P.H. SAUL u.a.: "An 8-bit, 5 ns monolithic D/A converter subsystem"

## Beschreibung

Die vorliegende Erfindung betrifft eine Schaltungsanordnung nach dem Oberbegriff des Patentanspruchs 1.

Bandgap-Stufen bzw. Bandgap-Schaltungen sind bekannt und beispielsweise in dem Buch « Halbleiter-Schaltungstechnik von U. Tietze und Ch. Schenk, 5. überarbeitete Auflage, Springer-Verlag, Berlin, Heidelberg, New York 1980, Seiten 387 folgende beschrieben.

In der vorgenannten Veröffentlichung ist ausgeführt, daß mittels derartiger Bandgap-Schaltungen Referenzspannungen erzeugt werden können, die unabhängig von Temperaturkoeffizienten der in ihr verwendeten Bauelemente sind, d. h., eine derartige Schaltung liefert eine temperaturunabhängige Referenzspannung. Diese Überlegungen gelten jedoch nur für Temperaturabhängigkeiten erster Ordnung in einem relativ schmalen Temperaturbereich. In der Praxis ist eine Spannungs-Temperatur-Kurve lediglich in einem schmalen Temperaturbereich gerade, d. h., temperaturunabhängig. Tatsächlich besitzen derartige Schaltungen noch einen Temperaturgang, der beispielsweise gemäß der Veröffentlichung « IEEE Journal of Solid-State Circuits •, Vol. SC. 15, Nr. 6, Dezember 1980, Seiten 1033 bis 1039, noch einen parabolischen Verlauf mit einer Änderung von etwa 1 % in einem Temperaturbereich von -55°C bis + 125 °C besitzen kann.

In bestimmten Anwendungsfällen, beispielsweise in schnellen Digital-Analog-Umsetzern. oder Analog-Digital-Umsetzern kann sich der vorgenannte Temperaturgang aufgrund von Temperatureffekten höherer Ordnung noch störend auswirken, so daß die durch die Bandgap-Schaltung erzeugte Referenzspannung nicht ausreichend temperaturunabhängig ist.

Maßnahmen zur Temperaturkompensation von Temperaturgängen höherer Ordnung, insbesondere von zweiter Ordnung sind beispielsweise schon aus der US-PS 4 249 122 und aus der obengenannten Zeitschrift « IEEE Journal of State-Solid Circuits » bekannt geworden. Dabei handelt es sich im Prinzip um schaltungstechnische Maßnahmen, mit denen einer Bandgap-Schaltung ein Strom zugeführt wird, der einen zum Temperaturgang der Bandgap-Schaltung kompensierenden Temperaturgang besitzt.

Bei derartigen Schaltungen kommt es jedoch nicht nur darauf an, den Temperaturgang weitestgehend oder vollständig auszuregeln, sondern es muß weiterhin auch berücksichtigt werden, daß die Versorgungsspannung für die Schaltungen noch mit Schwankungen behaftet ist, die ebenfalls im Sinne der Erzeugung einer hochkonstanten Referenzspannung ausgeregelt werden müssen. Wenn also insbesondere die Temperaturregelschaltung noch mit einer mit Schwankungen behafteten Versorgungsspannung versorgt wird, so sind die Anforderungen an die Konstanz der Referenzspannung noch nicht ausreichend erfüllt. Werden sowohl Versorgungsspannungsschwankungen als auch Temperaturänderungen in einer einzigen Schaltungen bzw. einem einzigen Netzwerk gleichzeitig ausgeregelt, so müssen die Regelmechanismen sehr genau sein, da diese Regelmechanismen sich gegenseitig beeinflussen.

Der vorliegenden Erfindung liegt die Aufgabe zugrunde, eine Möglichkeit zur Ausregelung der beiden vorgenannten Effekte anzugeben, bei der die Ausregelung von Versorgungsspannungsschwankungen einerseits und die Ausregelung von Temperatureffekten in einem weiten Temperaturbereich andererseits voneinander entkoppelt sind.

Diese Aufgabe wird bei einer Schaltungsanordnung der eingangs genannten Art erfindungsgemäß durch die Merkmale des kennzeichnenden Teils des Patentanspruchs 1 gelöst.

Die erfindungsgemäße Schaltungsanordnung besitzt den Vorteil, daß bei der Ausregelung von Versorgungsspannungsschwankungen in einer Schaltung nur diese Versorgungsspannungschwankungen berücksichtigt werden müssen, ohne daß dabei schon Gesichtspunkte des Temperaturgangs einer derartigen von Schwankungen freien Spannung in Betracht gezogen werden müssen. Die Schaltung zur Erzeugung einer nur von Schwankungen der Versorgungsspannung im wesentlichen freien Ausgangsspannung darf also noch mit einem Temperaturgang behaftet sein, wenn diese Ausgangsspannung als Eingangsspannung für die Temperaturabhängigkeiten ausregelnde Schaltung verwendet wird. Im Effekt gewährleistet dann die Schaltung, welche den zur Kompensation noch vorhandener Temperaturabhängigkeiten der Bandgap-Stufe dienenden Strom liefert, gleichzeitig auch noch eine Ausregelung der Temperaturabhängigkeiten, mit denen die Ausgangsspannung der die Versorgungsspannung ausregelnden Schaltung noch behaftet ist.

Weitere Ausgestaltungen des Erfindungsgedankens sind in Unteransprüchen gekennzeichnet.

Die Erfindung wird im folgenden ahand von in den Figuren der Zeichnung dargestellten Ausführungsbeispielen näher erläutert.

Es zeigt :
Fig. 1 ein schematisches Schaltbild einer Schaltung zur Erzeugung einer nur von Schwankungen der Versorgungsspannung freien Ausgangsspannung ;
Fig. ein Schaltbild einer konkreten Ausführungsform der Schaltung nach Fig. 1 ;
Fig. 3 ein Schaltbild einer von der Ausgangsspannung einer Schaltung nach Fig. 1 bzw. Fig. 2 angesteuerten Schaltung zur Erzeugung eines in eine Bandgap-Stufe einzuspeisenden Stroms, der zur Kompensation von Temperaturabhängigkeiten der Bandgap-Schaltung dient ; und
Fig. 4 ein Gesamtschaltbild einer praktischen Ausführungsform einer erfindungsgemäßen Schaltungsanordnung.

Gemäß Fig. 1 wird in eine Schaltung zur Erzeugung einer nur von Schwankungen einer Versorgungsspannung freien Ausgangsspannung UA eine Versorgungsspannung U 0 eingespeist, die mit Schwankungen behaftet ist. Aus dieser Versorgungsspannung U 0 wird durch eine im folgenden noch genauer zu erläuternden Bezugsspannungsstufe 10 eine Bezugsspannung erzeugt. Dieser Bezugsspannungsstufe 10 ist eine Transistor-Inverterstufe nachgeschaltet, die durch einen in Emitterschaltung betriebenen Transistor T 1 mit einem Widerstand R 1 im Kollektorzweig und einem Widerstand R 2 im Emitterzweig gebildet wird.

Diese Inverterstufe besitzt näherungsweise dem Betrage nach die Verstärkung 1, wenn die Widerstände R 1 und R 2 den gleichen Widerstandswert besitzen. Dabei ist jedoch der durch den Widerstand R 2 fließende Basisstrom des Transistors T 1 nicht berücksichtigt. Aus diesem Grunde ist der Inverterstufe eine Stufe nachgeschaltet, welche zur Kompensation des Basisstroms des Transistors T 1 dient. Diese Stufe ist in der Schaltung nach Fig. 1 generell durch eine Stromquelle gegeben, durch die dem Unterschied der durch die Widerstände R 1 und R 2 fließenden Ströme aufgrund des Basisstroms des Transistors T 1 Rechnung getragen wird, d. h., die Stromquelle 11 liefert einen solchen Stromanteil, daß die die Widerstände R 1 und R 2 durchfließenden Ströme gleich sind.

Zur Berücksichtigung der Tatsache, daß sich die Basis-Emitter-Spannung des Transistors T 1 noch mit der Versorgungsspannung U 0 ändert, werden die Widerstandswerte der Widerstände R 1 und R 2 so unterschiedlich gewählt, daß die Verstärkung der Transistor-Inverterstufe R 1, T 1, R 2 dem Betrage nach gleich 1 bleibt. Mit anderen Worten ausgedrückt bedeutet dies, daß stromabhängige Änderungen der Basis-Emitterspannung des Transistors T 1 durch Abgleich des Kollektorwiderstandes R 1 und des Emitterwiderstandes R 2 zur Aufrechterhaltung der Verstärkung mit dem Betrage 1, kompensiert werden. Daraus ergibt sich eine Ausgangsspannung U A, die unabhängig von Schwankungen der Versorgungsspannung U 0 ist.

Fig. 2 zeigt eine detailliertere Ausführungsform der Schaltung nach Fig. 1, wobei gleiche Elemente wie in Fig. 1 mit gleichen Bezugszeichen versehen sind.

Die Stufe zur Kompensation des Basisstroms des Transistors T 1 der Inverterstufe R 1, T 1, R 2 wird durch zwei mit ihren Ausgangskreisen in Reihe geschaltete Transistoren T 3, T 2 gebildet, von denen der Transistor T 3 vom Ausgangssignal der Inverterstufe R 1, T 1, R 2 und der Transistor T 2 von der Bezugsspannung der Bezugsspannungsstufe 10 angesteuert wird. Im Emitterzweig des von der Bezugsspannung angesteuerten Transistors T 2 liegt dabei ein Widerstand R 3. Diese Stufe dient zur Kompensation des Basisstroms des Transistors T 1 da der Einfluß dieses Basisstroms durch den - annähernd gleich großen - Basisstrom des Transistors T 3 kompensiert wird. Die Stufe 10 zur Erzeugung der Bezugsspannung kann ihrerseits vorzugsweise eine Bandgap-Stufe sein, die von einer Stromquelle gespeist wird. Diese Stromquelle kann durch einen Stromspiegel gebildet werden, der durch die Reihenschaltung eines Transistors T 4, eines Widerstandes R 5, eines als Diode geschalteten Transistors T 6 sowie einen Transistor T 7 gebildet wird. Dieser Stromspiegel wird dabei von der Ausgangsspannung der Inverterstufe R 1, T 1, R 2 angesteuert. Speziell wird dabei der Transistor T 4 vom Ausgangssignal der Inverterstufe angesteuert.

Die Schaltungsanordnung nach Fig. liefert daher an ihrem Ausgang, d. h., an der Basis des Transistors T 4 eine Ausgangsspannung U A, die jedoch noch mit einer Temperaturdrift behaftet ist.

Um unterschiedlichen Belastungen der Schaltung nach Fig. 2 Rechnung zu tragen, ist ihrem Ausgang, d. h. dem Transistor T 4 ein Emitterfolger T 8 nachgeschaltet, dessen Basis mit der Basis des Transistors T 4 verbunden ist. Dieser Emitterfolger T 8 arbeitet als entkoppelnder Impedanzwandler, an dem eine Ausgangsspannung U A' abnehmbar ist.

Die Ausgangsspannung U A' der Schaltung zur Erzeugung einer von Schwankungen der Versorgungsspannung freien Ausgangsspannung wird in eine Schaltung nach Fig. 3 eingespeist, welche einen zur Kompensation noch vorhandener Temperaturabhängigkeiten einer Bandgap-Stufe 20 dienenden Strom I liefert. Diese Schaltung enthält speziell an ihrem Eingang einen durch Widerstände R 10, R 20, R 30 gebildeten Spannungsteiler. Dieser Spannungsteiler muß jedoch nicht zwingend allein durch Widerstände gebildet werden. Es sind vielmehr auch Ausführungsformen möglich, bei denen mindestens einer der Widerstände im Spannungsteiler durch eine Diode ersetzt ist.

Im Ausführungsbeispiel nach Fig. 3 liegt am Abgriff zwischen den Widerständen R 20 und R 30 ein Stromquellentransistor T 9, der den Temperaturabhängigkeiten kompensierenden Strom für die Bandgap-Stufe 20 liefert.

Gemäß einer besonderen Ausführungsform der Erfindung kann durch wenigstens einen Teil des Spannungsteilers und einen diesem parallel liegenden Transistor eine Spannungsquelle gebildet werden sein, wobei der letztgenannte Transistor mit dem Stromquellentransistor T 9 einen Stromspiegel bildet. Bei dem in Rede stehenden Ausführungsbeispiel wird die Spannungsquelle durch die Widerstände R 20 und R 30 des Spannungsteilers sowie einen mit seiner Kollektor-Emitterstrecke diesen Widerständen parallel liegenden Transistor T 10 gebildet, wobei die Basis dieses Transistors am Abgriff zwischen den Widerständen R 20 und R 30 liegt.

Zur Kompensation des sog. Early-Effektes kann in Reihe zum Stromquellen-Transistor T 9 ein von der von Versorgungsschwankungen freien Ausgangsspannung U A' angesteuerter Transistor T 11 liegen.

Da die Temperaturdrift der Spannung U A' bekannt ist, kann durch Wahl der Widerstandswerte der Widerstände R 10, R 20, R 30 im Spannungsteiler eine gewünschte Temperaturdrift des in die Bandgap-Stufe 20 fließenden Stromes I vorgegeben werden, wodurch Temperaturschwankungen höherer Ordnung, mit denen die Bandgap-Stufe 20 im Sinne der eingangs angeführten Ausführungen noch behaftet ist, kompensiert werden. Die eine Referenzspannung U Ref darstellende Ausgangsspannung der Band- gap-Stufe 20 ist daher sowohl von Schwankungen der Versorgungsspannung als auch von Temperaturschwankungen frei.

Fig. 4 zeigt eine praktische Ausführungsform einer erfindungsgemäßen Schaltungsanordnung, wobei gleiche Elemente wie in den Schaltungsanordnungen nach den Figuren 1 bis 3 mit gleichen Bezugszeichen versehen sind. Zur Vermeidung von Wiederholungen wird für die mit gleichen Bezugszeichen versehenen Komponenten der Schaltungsanordnung nach Fig. 4 auf die Ausführungen zu diesen Komponenten nach den Fig. 1 bis 3 Bezug genommen. Bei dieser praktischen Ausführungsform der Schaltungsanordnung nach Fig.4 wird die Bezugsspannungsstufe 10 nach den Figuren 1 und 2 durch zwei in Reihe liegende Bandgap-Stufen 10-1 und 10-2 gebildet. Es ist jedoch nicht unbedingt erforderlich, daß zur Realisierung der Bezugsspannungsstufe Bandgap-Stufen verwendet werden. Vielmehr können in dieser Bezugsspannungsstufe beispielsweise auch Dioden vorgesehen werden.

In der Schaltungsanordnung nach Fig. 4 sind weiterhin zwei Schaltungen zur Erzeugung der von Schwankungen der Versorgungsspannung freien Ausgangsspannung U A' vorgesehen, wobei die erste Schaltung, der eine Schaltung nach Fig. 2 in Kaskade nachgeschaltet ist, durch eine der Schaltung nach Fig. 2 entsprechende Schaltung gebildet wird. Um anzudeuten, daß diese erste Schaltung, welche eine Vorstabilisierung der Versorgungsspannung bewirkt, der Schaltung nach 'Fig. 2 entspricht, sind die Bezugszeichen entsprechender Elemente mit einem Strich versehen. Die die Bezugsspannung liefernde Stufe in der ersten Schaltung wird durch drei in Reihe liegende Bandgap-Stufen 40-1 bis 40-3 gebildet, wobei wiederum darauf hinzuweisen ist, daß hier nicht notwendig Bandgap-Stufen zur Anwendung kommen können. Ebenso wie bei der durch die Stufen 10-1 und 10-2 gebildeten Bezugsspannungsstufe können die Stufen 40-1 bis 40-3 beispielsweise auch durch eine Diodenkette gebildet werden.

Auch ist es in der ersten Schaltung nicht unbedingt erforderlich, eine Basisstrom-Kompensation des dem Transistor T 1 entsprechenden Transistors T 1' durchzuführen.

Durch Hinzufügung einer weiteren Schaltung zur Erzeugung eines Temperaturabhängigkeiten kompensierenden Stroms für die Bandgap-Stufe 20, in der unterschiedliche Werte der in ihr vorhandenen Komponenten gewählt werden können, ergibt sich eine größere Variabilität der Temperaturkompensation. Um anzudeuten, daß diese weitere Schaltung der Schaltung nach Fig. 3 entspricht, sind die entsprechenden Bezugszeichen wiederum mit einem Strich versehen. Wie aus Fig. 4 ersichtlich, liegen dabei die beiden den Strom zur Kompensation von Temperaturabhängigkeiten liefernden Schaltungen parallel.

## Patentansprüche

1. Schaltungsanordnung zur Erzeugung einer Temperatur- und versorgungsspannungsunabhängigen Referenzspannung (U Ref) mit einer die Referenzspannung (U Ref) liefernden Bandgap-Stufe (20), in die zur Kompensation noch vorhandener Temperaturabhängigkeiten ein Strom (I ; I') mit einer diese Temperaturabhängigkeiten eliminierenden Charakteristik angespeist wird, gekennzeichnet durch eine Schaltung (Fig. 1, Fig. 2) zur Erzeugung einer nur von Schwankungen der Versorgungsspannung (U 0) im wesentlichen freien Ausgangsspannung (U A') und eine von der Ausgangsspannung (U A') angesteuerte Schaltung (Fig. 3), welche den zur Kompensation noch vorhandener Temperaturabhängigkeiten dienenden Strom (I ; I') liefert.

2. Schaltungsanordnung nach Anspruch 1, dadurch gekennzeichnet, daß die Schaltung (Fig. 1, Fig. 2) zur Erzeugung der von Schwankungen der Versorgungsspannung (U 0) im wesentlichen freien Ausgangsspannung (U A') folgende Komponenten aufweist :
Eine eine Bezugsspannung liefernde Bezugsspannungsstufe (10 ; 10-1, 10-2),
eine von der Bezugsspannung angesteuerte Transistor-Inverterstufe (R 1, T 1, R 2) mit der Verstärkung 1 und
eine der Transistor-Inverterstufe (R 1, T 1, R 2) nachgeschaltete Stufe (11 ; T 3, T 2, R 3) zur Kompensation des Basisstroms der Inverterstufe (R 1, T 1, R 2).

3. Schaltungsanordnung nach Anspruch 1 und/ oder 2, dadurch gekennzeichnet, daß die Transistor-Inverterstufe (R 1, T 1, R 2) einen in Emitterschaltung betriebenen Transistor (T 1) mit je einem Kollektor- und Emitterwiderstand (R 1, R 2) aufweist, die so abgeglichen sind, daß stromabhängige Änderungen der Basis-Emitterspannung des Transistors (T 1) zur Aufrechterhaltung der Verstärkung (1) kompensiert sind.

4. Schaltungsanordnung nach einem der Ansprüche 1 bis 3, dadurch gekennzeichnet, daß die Stufe (T 3, T 2, R 3) zur Kompensation des Basisstroms der Inverterstufe (R 1, T 1, R 2) zwei mit ihren Ausgangskreisen in Reihe geschaltete Transistoren (T 3, T 2) aufweist, von denen einer (T 3) vom Ausgangssignal der Inverterstufe (R 1, T 1, R 2) und der andere (T 2) von der Bezugsspannung angesteuert ist, und daß im Emitterzweig des von der Bezugsspannung angesteuerten Transistors (T 2) ein Widerstand (R 3) liegt.

5. Schaltungsanordnung nach einem der Ansprüche 1 bis 4, dadurch gekennzeichnet, daß die Stufe (10) zur Erzeugung der Bezugsspannung mindestens eine von einer Stromquelle (T 4, R 5, T 6, T 7) gespeiste Bandgap-Stufe (beispielsweise 10-1) enthält.

6. Schaltungsanordnung nach einem der Ansprüche 1 bis 5, dadurch gekennzeichnet, daß die Stromquelle (T 4, R 5, T 6, T 7) als Stromspiegel ausgebildet ist.

7. Schaltungsanordnung nach einem der Ansprüche 1 bis 6, dadurch gekennzeichnet, daß der Stromspiegel (T 4, R 5, T 6, T 7) von der Ausgangsspannung der Inverterstufe (R 1, T 1, R 2) angesteuert ist.

8. Schaltungsanordnung nach einem der Ansprüche 1 bis 7, dadurch gekennzeichnet, daß der Schaltung (Fig. 2) zur Erzeugung der Ausgangsspannung (U A') ein Emitterfolger (T 8) nachgeschaltet ist.

9. Schaltungsanordnung nach einem der Ansprüche 1 bis 8, gekennzeichnet durch eine Kaskadenschaltung mindestens zweier Schaltungen zur Erzeugung der von Schwankungen der Versorgungsspannung (U 0) im wesentlichen freien Ausgangsspannung (U A') (Fig. 4).

10. Schaltungsanordnung nach einem der Ansprüche 1 bis 9, dadurch gekennzeichnet, daß die Schaltung (Fig. 3), welche den zur Kompensation noch vorhandener Temperaturabhängigkeiten dienenden Strom (I) liefert, einen an den Ausgang der Schaltung (Fig. 2) zur Erzeugung einer von Schwankungen der Versorgungsspannung (U 0) im wesentlichen freien Ausgangsspannung (U A') angekoppelten Spannungsteiler (R 10, R 20, R 30) und einen an einem Abgriff dieses Spannungsteilers (R 10, R 20, R 30) liegenden Stromquellen- Transistor (T 9) aufweist, über den der Temperaturabhängigkeiten kompensierende Strom (I) in die die Referenzspannung (U Ref) liefernde Band- gap-Stufe (20) eingespeist ist.

11. Schaltungsanordnung nach Anspruch 10, dadurch gekennzeichnet, daß durch wenigstens einen Teil (R 20, R 30) des Spannungsteilers (R 10, R 20, R.30) und einen diesem parallel liegenden Transistor (T 10) eine Spannungsquelle gebildet ist und daß der Transistor (T 10) der Spannungsquelle (R 20, R 30, T 10) mit dem Stromquellen-Transistor (T 9) einen Stromspiegel bildet.

12. Schaltungsanordnung nach Anspruch 10 und 11, dadurch gekennzeichnet, daß in Reihe zum Stromquellen-Transistor (T 9) ein von der von Versorgungsspannungsschwankungen freien Ausgangsspannung (U A') angesteuerter Transistor (T 11) liegt.

13. Schaltungsanordnung nach einem der Ansprüche 1 bis 12, gekennzeichnet durch eine Parallelschaltung wenigstens zweier den Strom (I, I') zur Kompensation von Temperaturabhängigkeiten liefernden Schaltungen (Fig. 4).

## Claims

1. A circuit arrangement for generating a reference voltage (URef) which is independent of temperature and supply voltage, comprising a band-gap stage (20) which supplies the reference voltage (URef) into which is fed, for the compensation of still-existing temperature dependencies, a current (I ; I') having a characteristic that eliminates these temperature dependencies, characterised by a circuit (Figure 1, Figure 2) which generates an output voltage (UA') which is fundamentally only free of fluctuations in the supply voltage (UO), and by a circuit (Figure 3) which is driven by the output voltage (UA'), and which supplies the current (I ; I') which serves to compensate any remaining temperature dependencies.

2. A circuit arrangement as claimed in Claim 1, characterised in that the circuit (Figure 1, Figure 2) which generates the output voltage (UA') which is fundamentally free of fluctuations in the supply voltage (UO) comprises the following components :
a reference voltage stage (10 ; 10-1, 10-2) which supplies a reference voltage ;
a transistor-inverter stage (R1, T1, R2) which is driven by the reference voltage and which has unity amplification : and
a stage (11 ; T3, T2, R3) which is connected to the output end of the transistor-inverter stage (R1, T1, R2), and which compensates the base current of the inverter stage (R1, T1, R2).

3. A circuit arrangement as claimed in Claim 1 and/or 2, characterised in that the transistor-inverter stage (R1, T1, R2) includes a transistor (T1), operated in a common emitter circuit, comprising a collector-resistor and an emitter resistor (R1, R2) which are adjusted to be such that current- dependent changes in the base-emitter voltage of the transistor (T1) are compensated in order to maintain unity amplification.

4. A circuit arrangement as claimed in one of Claims 1 to 3, characterised in that the state (T3, T2, R3) for the compensation of the base current of the inverter stage (R1, T1, R2) includes two transistors (T3, T2) whose output circuits are connected in series, and. of which one (T3) is driven by the output signal of the inverter stage (R1, T1, R2), and the other (T2) is driven by the reference voltage, and that the emitter arm of the transistor (T2) which is driven by the reference voltage includes a resistor (R3).

5. A circuit arrangement as claimed in one of Claims 1 to 4, characterised in that the stage (10) for the generation of the reference voltage includes at least one band-gap stage (for example 10-1) which is fed by a current source (T4, R5, T6, T7).

6, A circuit arrangement as claimed in one of Claims 1 to 5, characterised in that the current source (T4, R5, T6, T7) is designed as a current reflector.

7. A circuit arrangement as claimed in one of Claims 1 to 6, characterised in that the current reflector (T4, R5, T6, T7) is driven by the output voltage of the inverter stage (R1, T1, R2).

8. A circuit arrangement as claimed in one of Claims 1 to 7, characterised in that the circuit (Figure 2) for the generation of the output voltage (UA') is connected at its output to an emitter- follower (T8).

9. A circuit arrangement as claimed in one of Claims 1 to 8, characterised by a cascade connection of at least two circuits which generate the output voltage (UA') which is fundamentally free of fluctuations in the supply voltage (UO) (Figure 4).

10. A circuit arrangement as claimed in one of Claims 1 to 9, characterised in that the circuit (Figure 3) which supplies the current (I) which serves to compensate existing temperature dependencies includes a voltage divider (R10, R20, R30) which is coupled to the output of the circuit (Figure 2) which generates an output voltage (UA') fundamentally free of fluctuations in the supply voltage (UO), and a current source transistor (T9) which is connected to a tapping of this voltage divider (R10, R20, R30), and via which the current (I) which compensates temperature dependencies is fed into the band-gap stage (20) which supplies the reference voltage (URef).

11. A circuit arrangement as claimed in Claim 10, characterised in that at least one part (R20, R30) of the voltage divider (R10, R20, R30) and a transistor (T10) arranged in parallel therewith form a voltage source, and that the transistor (T10) of the voltage source (R20, R30, T10), together with the current source transistor (T9), forms a current reflector.

12. A circuit arrangement as claimed in Claims 10 and 11, characterised in that the current source transistor (T9) is arranged in series with a transistor (T11) driven by the output voltage (UA') which is free of fluctuations in the supply voltage.

13. A circuit arrangement as claimed in one of . Claims 1 to 12, characterised by a parallel arrangement of at least two circuits which supply the current (I, I') for the compensation of temperature dependencies (Figure 4).

## Revendications

1. Montage servant à produire une tension de référence (U Ref) indépendante de la température et de la tension d'alimentation et comportant un étage Bandgap (20), qui délivre la tension de référence (U Ref) et dans lequel est injecté, pour réaliser la compensation de dépendances vis-à-vis de la température, encore présentes, un courant (1 ; l') possédant une caractéristique éliminant ces dépendances vis-à-vis de la température, caractérisé par un circuit (figure 1, figure 2) servant à produire une tension de sortie (U A') sensiblement exempte uniquement de variations de la tension d'alimentation (U 0), et un circuit (figure 3), qui est commandé par la tension de sortie (UA') et délivre le courant (1 ; f) servant à compenser des dépendances vis-à-vis de la température, encore présentes.

2. Montage suivant la revendication 1, caractérisé par le fait que le circuit (figure 1, figure 2) servant à produire la tension de sortie (U A') sensiblement exempte de variations de la tension d'alimentation (U 0) possède les composants suivants :
un étage (10 ; 10-1, 10-2) délivrant la tension de référence,
un étage inverseur à transistor (R 1, T 1, R 2) commandé par la tension de référence et fournissant l'amplification 1, et
un circuit (11 ; T 3, T 2, R 3) branché en aval de l'étage inverseur à transistor (R 1, T 1, R 2) et servant à compenser le courant de base de l'étage inverseur (R 1, T 1, R 2).

3. Montage suivant la revendication 1 et/ou 2, caractérisé par le fait que l'étage inverseur à transistor (R 1, T 1, R 2) possède un transistor (T 1) monté en émetteur commun et possédant respectivement une résistance de collecteur et une résistance d'émetteur (R 1, R 2), qui sont équilibrées, de sorte que des variations, dépendant du courant, de la tension base-émetteur du transistor (T 1) sont compensées de manière à conserver l'amplification (1).

4. Montage suivant l'une des revendications 1 à 3, caractérisé par le fait que l'étage (T 3, T 2, R 3) servant à compenser le courant de base de l'étage inverseur (R 1, T 1, R 2), comporte deux transistors (T 3, T 2) branchés en série par leurs circuits de sortie et dont l'un (T 3) est commandé par le signal de sortie de l'étage inverseur (R 1, T 1, R 2) et dont l'autre (T 2) est commandé par la tension de référence, et qu'une résistance (R 3) est située dans la branche de l'émetteur du transistor (T 2) commandé par la tension de référence.

5. Montage suivant l'une des revendications 1 à 4, caractérisé par le fait que l'étage (10) servant à produire la tension de référence contient au moins un étage Bangap (par exemple 10-1) alimenté par une source de courant (T 4, R 5, T 6, T 7).

6. Montage suivant l'une des revendications 1 à 5, caractérisé par le fait que la source de courant (T 4, R 5, T 6, T 7) est réalisée sous la forme d'un miroir de courant.

7. Montage suivant l'uné des revendications 1 à 6, caractérisé par le fait que le miroir de courant (T 4, R 5, T 6, T 7) est commandé par la tension de sortie de l'étage inverseur (R 1, T 1, R 2).

8. Montage suivant l'une des revendications 1 à 7, caractérisé par le fait qu'un émetteur suiveur (T 8) est branché en aval du circuit (figure 2) servant à produire la tension de sortie (U A ').

9. Montage suivant l'une des revendications 1 à 8, caractérisé par un montage en cascade d'au moins deux circuits servant à produire la tension de sortie (U A') sensiblement exempte de variations de la tension d'alimentation (U 0) (figure 4).

10. Montage suivant l'une des revendications 1 à 9, caractérisé par le fait que le circuit (figure 3), qui délivre le courant (I) utilisé pour compenser des dépendances vis-à-vis de la température, encore présentes, comporte un diviseur de tension (R 10, R 20, R 30) accouplé à la sortie du circuit (figure 2) servant à produire une tension de sortie (U A') sensiblement exempte de variations de la tension d'alimentation (U 0), et un transistor formant source de courant (T 9) qui est raccordé à une prise de ce diviseur de tension (R 10. R 20, R 30) et au moyen duquel le courant (I) compensant les dépendances vis-à-vis de la température est injecté dans l'étage Bandgap. (20) délivrant la tension de référence (U Ref).

11. Montage selon la revendication 10, caractérisé par le fait qu'une source de tension est formée par au moins une partie (R 20, R 30) du diviseur de tension (R 10, R 20, R 30) et par un transistor (T 10) branché en parallèle avec cette partie, et que le transistor (T 10) de la source de tension (R 20, R 30, T 10) forme, avec le transistor formant source de tension (T 9), un miroir de courant.

12. Montage suivant les revendications 10 et 11, caractérisé par le fait qu'un transistor (T 11) commandé par la tension de sortie .(U A') exempte de variations de la tension d'alimentation, est branché en série avec le transistor formant source de courant (T 9).

13. Montage suivant l'une des revendications 1 à 12, caractérisé par un montage en parallèle d'au moins deux circuits délivrant le courant (I, l') servant à compenser des dépendances vis-à-vis de la température (figure 4).
